# EUROPÄISCHE PATENTSCHRIFT

(11) **EP 1 074 651 B1**
(45) Veröffentlichungstag und Bekanntmachung des Hinweises auf die Patenterteilung: **24.01.2007**
(21) Anmeldenummer: 00119993.4
(22) Anmeldetag: 18.04.1997
(51) Int. Cl.: D04B 1/22

(54) **Verbinden mehrerer Gestrickteile auf einer Flachstrickmaschine**
Joining several knitted fabrics on a flat bed knitting machine
Relier plusieurs pièces tricotées sur une tricoteuse rectiligne

(30) Priorität: 18.04.1996 DE 19616004
(43) Veröffentlichungstag der Anmeldung: 07.02.2001
(62) Teilanmeldung aus: 97922854.1
(73) Patentinhaber: Gebrüder Achter GmbH & Co. KG, 41063 Mönchengladbach (DE)
(72) Erfinder: Roell Friedrich, 88400 Biberach (DE)
(74) Vertreter: Bauer, Dirk

(56) Entgegenhaltungen:
- EP-A- 0 361 855
- FR-A- 2 647 816
- FR-A- 2 724 949
- US-A- 4 040 275
- US-A- 4 047 400

## Beschreibung

Die vorliegende Erfindung betrifft Verfahren zum Verbinden mehrerer Gestrickteile auf einer Flachstrickmaschine, wobei ein erstes Gestrickteil auf den ersten Nadeln eines Nadelbetts derart gestrickt wird, daß die Verbindungskante zu wenigstens einem zweiten Gestrickteil nach dem Abstricken auf den Nadeln hängt, daß anschließend wenigstens ein zweites Gestrickteil auf den um ein oder mehr Nadeln voneinander beabstandeten zweiten Nadeln des Nadelbetts derart gestrickt wird, daß nach dem Abstricken die Verbindungskante zu dem ersten Gestrickteil auf den Nadeln hängt.

Bislang gibt es unterschiedliche Möglichkeiten, dreidimensionale Gestricke, wie sie z. b. für Sitzbezüge verwendet werden, zu stricken. Die beste Möglichkeit besteht darin, Bezugteile herzustellen, und die Teile anschließend miteinander zu vernähen. Dieses Verfahren hat den Nachteil, daß die Teile nach der Herstellung miteinander vernäht werden müssen, was mit zusätzlichen Kosten verbunden ist.

Die EP 0 361 855 A2 offenbart ein Verfahren zum Verbinden mehrerer Gestrickteile auf einer Flachstrickmaschine, im speziellen Fall die Herstellung eines gestrickten Autositzbezugs mit stricktechnisch hergestellten Schlaufen zur Befestigung des Bezugs an einem Sitzgrundkörper. Bei der Herstellung des Gestrickteils gemäß Figur 3 wird während des Abstrickens von Teil (5a) über die gesamte jeweilige Breite des Teils mit sämtlichen Nadeln des Nadelbetts gestrickt. Gleiches gilt sinngemäß für das zweite Gestrickteil (37), das zwar eine geringere Breite als das erste Gestrickteil (5a) und auch als das anschließend folgende dritte Gestrickteil (6a) besitzt. Auch das Teil (37) wird in allen Maschenreihen mit identischer Breite und mit sämtlichen zur Verfügung stehenden Nadeln des jeweiligen Nadelbetts gestrickt.

Aus der EP 0 420 482 A1 geht ein Verfahren und eine Vorrichtung zum Stricken eines Gewebes auf einer Flachstrickmaschine hervor, bei dem der Endbereich des gestrickten Gewebes bereits gegen Aufriffeln gesichert ist und beispielsweise ein Vernähen von Hand entfallen kann. Die Flachstrickmaschine ist mit zwei Nadelbetten ausgestattet, die eine maschinelle Anordnung von zusätzlichen Schlaufen ermöglicht, die ein Aufriffeln verhindern sollen.

Es ist Aufgabe der Erfindung, ein Verfahren zu schaffen, das es ermöglicht, ein dreidimensionales Gestrick auf möglichst einfache Weise herzustellen. Diese Aufgabe wird durch das Verfahren gemäß Anspruch 1 gelöst. Vorteilhafte Weiterbildungen sind Gegenstand der entsprechenden Unteransprüche. Es ist Merkmal des Verfahrens, daß zwei Gestrickteile separat auf einer Flachstrickmaschine gestrickt werden und an einem Punkt, vorzugsweise an einer Kante miteinander verbunden werden.

Das erfindungsgemäße Verfahren zur Herstellung eines dreidimensionalen Gestrickes kann man kurz mit der Bezeichnung "auf Lücke stricken" oder "versetzt stricken" bezeichnen. Hierbei wird das erste Gestrickteil auf ersten Nadeln eines Nadelbetts derart gestrickt, daß nach dem Abstricken die Verbindungskante zu dem zweiten Gestrickteil auf den Nadeln hängt. Diese ersten Nadeln können z. B. die Nadeln 1,3,5,7 etc. des Nadelbettes sein. Nun werden auf zweiten Nadeln des Nadelbettes, z. B. auf den Nadeln 2,4,8,10 etc. das zweite Gestrickteil abgestrickt, derart, daß am Ende ebenfalls die Maschen auf den Nadeln hängen, die die Verbindungskante zum ersten Gestrickteil bilden. Jetzt können die auf beiden Nadeln hängenden Maschen einfach miteinander verstrickt werden, wodurch die beiden Gestrickteile miteinander verbunden sind. Mit diesem Verfahren lassen sich auch mehrere Gestrickteile verbinden. Es lassen sich je nach Anzahl der Gestrickteile und je nach gewünschter Dichte des Stoffes beliebige Nadelteilungen verwenden. Z. B. kann die erste Nadel durch jede erste, vierte, siebte, zehnte etc. Nadel gebildet sein, während die zweiten Nadeln durch jede zweite, fünfte, elfte etc. Nadel gebildet sind. Die dritten, sechsten, neunten, zwölften Nadeln können entweder überhaupt nicht aktiviert oder für ein drittes Gestrickteil reserviert sein. Auf diese Weise ist es möglich, Gestrickteile miteinander zu verbinden, deren Kanten unterschiedlich lang sind. So können z. B. die Maschen des ersten Gestrickteils auf die Nadeln 1,2,4,5,7,8,9,10 etc. hängen, während die Maschen des zweiten Gestrickteils auf den Nadeln 3,6,9,12 etc. hängen. Auf diese Weise werden jeweils zwei Maschen des ersten Gestrickteils mit einer Masche des zweiten Gestrickteils verbunden, so daß an der Verbindungskante das erste Gestrickteil doppelt so viel Maschen einbringt wie das zweite Gestrickteil. Dies ist besonders vorteilhaft bei der Herstellung dreidimensional geformter aus mehreren Gestrickteilen bestehender Teile, wie z. B. Kopfstützen. Die Dichte des Gestrickes läßt sich über die Nadelteilung variieren. Dieses Verfahren eignet sich vor allem zum Herstellen von dreidimensionalen Gestricken auf Flachstrickmaschinen mit einer Twinnadelbestückung. Die ersten Nadeln sind dann durch die A-Nadeln der Twinnadel gegeben, während die zweiten Nadeln durch die B-Nadeln der Twinnadeln gebildet sind. Für mehrlagige Gestricke benötigt man eine der Lagenanzahl entsprechende Anzahl an Nadelbetten. Mit diesem Verfahren lassen sich somit in technisch realisierbarer Weise sogar vierlagige Gestricke herstellen, wenn man eine Viernadelbettmaschine verwendet. Ebenfalls lassen sich schlauchförmige Gestrickteile erzeugen, wenn die erste und letzte Maschenreihe eines Gestrickteils auf allen Nadeln gestrickt wird, während die dazwischen liegenden Maschenreihen nur mit einer Nadelgruppe, z.B. 1,3,5 etc. gestrickt wird. Es ist auch möglich, die auf beiden Nadelgruppen gestrickten Gestrickteile synchron abzustricken.

Die beigefügte Figur zeigt ein Beispiel eines Gestricks, das sich durch das Verfahren der vorliegenden Erfindung herstellen lässt.

Die Figur zeigt ein Gestrickbeispiel, bei dem ein erstes Gestrickteil 30 in Form einer Halbkreisscheibe mit einem zweiten rechteckigen Gestrickteil 32 zu verbinden ist. Das Besondere an diesem Beispiel ist, daß die miteinander zu verbindenden Kanten 34 und 36 eine unterschiedliche Maschenzahl aufweisen. Die Kante 34 der Halbkreisscheibe 30 ist wesentlich länger als die Kante 36 des rechteckigen zweiten Gestrickteils 32. Daher wird zuerst das erste Gestrickteil 30 auf jeder zweiten Nadel oder auf jeweils zwei von drei Nadeln etc. im Strickbereich des Nadelbetts abgestrickt, bis nur noch die Kante 34 auf den Nadeln des Nadelbettes hängt. Anschließend wird das zweite Gestrickteil 32 mit jeder Nadel im Strickbereich gestrickt, so daß die unterschiedlichen Maschenzahlen im Verbindungsbereich der Kanten 34 und 36 aufeinander abgestimmt werden können. Im Falle einer Twinnadelbestückung kann das erste Gestrickteil 30 nur mit den A- oder B-Nadeln der Twinnadeln gestrickt werden, während das zweite Gestrickteil 32 mit allen Nadeln gestrickt würde. Auf diese Weise lassen sich sehr einfach einteilige Kopfstützenbezüge herstellen.

Die obigen Ausführungsbeispiele wurden mit Bezug auf ein einlagiges Gestrick beschrieben. Es können mehrlagige Gestricke nach der gleichen Technik hergestellt werden, wenn die Flachstrickmaschine die erforderliche Anzahl an Nadelbetten/Kämmen aufweist.

Wo es technisch möglich ist, z.B. beim Stricken von Gestrickteilen auf unterschiedlichen Nadelbetten oder Nadelbettpaaren, wird man die verschiedenen Gestrickteile synchron stricken. Wenn mehrere Gestrickteile auf einem Nadelbett(paar) gestrickt werden, muß gegebenenfalls sukzessive gestrickt werden.

## Patentansprüche

1. Verfahren zum Verbinden mehrerer Gestrickteile auf einer Flachstrickmaschine, wobei
ein erstes Gestrickteil (30) auf den ersten Nadeln eines Nadelbetts derart gestrickt wird, daß die Verbindungskante (34) zu wenigstens einem zweiten Gestrickteil (32) nach dem Abstricken auf den Nadeln hängt
daß anschließend wenigstens ein zweites Gestrickteil (32) auf zweiten Nadeln derart gestrickt wird, daß nach dem Abstricken die Verbindungskante (36) zu dem ersten Gestrickteil (30) auf den Nadeln hängt, wobei während des Abstrickens des zweiten Gestrickteils (32) die ersten Nadeln inaktiv bleiben und daß nach dem Abstricken des ersten und zweiten Gestrickteils (30, 32) mit den ersten und zweiten Nadeln gestrickt wird
**dadurch gekennzeichnet,**
**daß** die zweiten Nadeln einfügen des Nadelbetts um ein oder mehr Nadeln voneinander beabstandet und zu den ersten Nadeln alternierend angeordnet sind.

2. Verfahren nach Anspruch 1,
wobei die Kanten (34, 36) der beiden Gestrickteile (30, 32), sofern sie eine unterschiedliche Maschenzahl aufweisen, miteinander verbunden werden, indem die Anzahl der Nadeln, mit denen jedes der beiden Gestrickteile (30, 32) gestrickt wird, entsprechend dem Verhältnis der Maschenzahl an der Kante (34, 36) der beiden Gestrickteile (30, 32) gewählt wird.

3. Verfahren nach einem der vorhergehenden Ansprüche,
**dadurch gekennzeichnet,**
**daß** die ersten und zweiten Nadeln die A- und B-Nadeln einer Twinnadel sind.

4. Verfahren nach einem oder mehreren der vorherigen Ansprüche
**dadurch gekennzeichnet,**
**daß** das erste und wenigstens zweite Gestrickteil (30, 32) mehrlagig sind, wobei die Anzahl der benötigten Nadelbetten der Anzahl der nach dem Verfahren benötigten Nadelbetten multipliziert mit der Anzahl der Lagen des Gestricks entspricht.

5. Verfahren nach einem oder mehreren der vorherigen Ansprüche,
**dadurch gekennzeichnet,**
**daß** auf einer Flachstrickmaschine mit Einzelnadelantrieb mehrere Gestrickteile (30, 32) auf unterschiedlichen Bereichen eines Nadelbett(paar)s gestrickt werden.

## Claims

1. A method for joining several knitted fabrics on a flat knitting machine, with a first knitted fabric part (30) being knitted on the first needles of a needle bed in such a way that the connecting edge (34) towards at least a second knitted fabric part (32) hangs on the needles after the knitting, that thereafter at least one second knitted fabric part (32) is knitted on second needles in such a way that after the knitting the connecting edge (36) towards the first knitted fabric part (20) hangs on the needles, with the first needles remaining inactive during the knitting of the second knitted fabric part (32) and that after the knitting of the first and the second knitted fabric part (30, 32) knitting is performed with the first and second needles, **characterized in that** the second needles of the needle bed are arranged in an alternating manner relative to the first needles spaced by one or more needles from each other.

2. A method according to claim 1, with the edges (34, 36) of the two knitted fabric parts (30, 32), if they have a different mesh, being joined together in such a way that the number of needles with which each of the two knitted fabric parts (30, 32) is knitted is chosen according to the ratio of the mesh on the edge (34, 36) of the two knitted fabric parts (30, 32).

3. A method according to one of the preceding claims, **characterized in that** the first and second needles are the A-needles and B-needles of a twin needle.

4. A method according to one or several of the preceding claims, **characterized in that** the first and at least second knitted fabric part (30, 32) are multi-layered, with the number of the required needle beds corresponding to the number of the needle beds required according to the method multiplied by the number of layers of the knitted fabric.

5. A method according to one or several of the preceding claims, **characterized in that** on a flat knitting machine with individual needle drive several knitted fabric parts (30, 32) are knitted on several sections of a needle bed or pair of needle beds.

## Revendications

1. Procédé pour assembler plusieurs pièces de tricot sur une machine à tricoter à plat, dans lequel une première pièce de tricot (30) est tricotée sur les premières aiguilles d'une fonture de telle sorte que le bord d'assemblage (34) du côté d'au moins une deuxième pièce de tricot (32) se trouve accroché aux aiguilles après le tricotage, au moins une deuxième pièce de tricot (32) est ensuite tricotée sur des deuxièmes aiguilles de telle sorte qu'après le tricotage, le bord d'assemblage (36) du côté de la première pièce de tricot (30) se trouve accroché aux aiguilles, les premières aiguilles restant inactives pendant le tricotage de la deuxième pièce de tricot (32) et le travail se poursuivant avec les premières et les deuxièmes aiguilles après le tricotage de la première pièce de tricot et de la deuxième (30, 32), **caractérisé en ce que** les deuxièmes aiguilles de la fonture sont disposées à une distance les unes des autres d'une ou plusieurs aiguilles et alternées avec les premières aiguilles.

2. Procédé selon la revendication 1, **caractérisé en ce que** les bords (34, 36) des deux parties de tricot (30, 32), s'ils ont un nombre de mailles différent, sont assemblés entre eux en choisissant le nombre d'aiguilles avec lequel chacune des deux parties de tricot (30, 32) est tricotée selon le rapport du nombre de mailles au bord (34, 36) des deux parties de tricot (30, 32).

3. Procédé selon une ou plusieurs des revendications précédentes, **caractérisé en ce que** les premières et deuxièmes aiguilles sont les aiguilles A et B d'une aiguille jumelée.

4. Procédé selon une ou plusieurs des revendications précédentes, **caractérisé en ce que** la première pièce de tricot et la deuxième au moins (30, 32) comprennent plusieurs épaisseurs, le nombre de fontures nécessaires correspondant au nombre de fontures nécessaires selon le procédé, multiplié par le nombre d'épaisseurs du tricot.

5. Procédé selon une ou plusieurs des revendications précédentes, **caractérisé en ce** plusieurs pièces de tricot (30, 32) sont tricotées sur une machine à tricoter à plat à entraînement séparé des aiguilles dans différentes parties d'une (paire de) fonture(s).
